# EUROPÄISCHE PATENTSCHRIFT

(11) **EP 0 289 735 B1**
(45) Veröffentlichungstag und Bekanntmachung des Hinweises auf die Patenterteilung: **12.02.1992**
(21) Anmeldenummer: 88103467.2
(22) Anmeldetag: 05.03.1988
(51) Int. Cl.: F04D 29/42, F04D 29/62

(54) **Gehäuse für ein Radialgebläse**
Housing for a radial blower
Boîtier pour un ventilateur radial

(30) Priorität: 12.03.1987 DE 3707920
(43) Veröffentlichungstag der Anmeldung: 09.11.1988
(73) Patentinhaber: Fischbach GmbH & Co.KG Verwaltungsgesellschaft, D-57290 Neunkirchen (DE)
(72) Erfinder: Fischbach, Rainer, D-5908 Neunkirchen 1 (DE); Buerger, Willy, Dipl.-Ing., D-5221 Friesenhagen (DE); Imhäuser, Werner, Ing., D-5240 Alsdorf (DE)
(74) Vertreter: Boecker, Joachim, Dr.-Ing.

(56) Entgegenhaltungen:
- FR-A- 2 105 109
- US-A- 3 653 116
- SOVIET INVENTIONS ILLUSTRATED, Sektion P/Q, Woche 8438, 31. Oktober 1984, Derwent Publications Ltd, London, GB

## Beschreibung

Die Erfindung betrifft ein Gehäuse für ein Radialgebläse gemäß dem Oberbegriff des Anspruches 1. Ein solches Gehäuse ist aus der US-A-3 653 116 bekannt.

Ein Gehäuse für ein Radialgebläse besteht im wesentlichen aus zwei Seitenteilen und einem Mantel. Um diese drei Teile zu einem Gehäuse zu verbinden, werden die Seitenteile überwiegend als flache ausgestanzte Blechplatten hergestellt, die an ihrem Umfang mit einem abgewinkelten Flansch versehen sind. Der Mantel wird aus einem ebenen Blech durch einen oder mehrere Walzvorgänge in die dem Umfang der Seitenteile entsprechenden Form gebogen. Anschließend werden die drei Teile durch Punktschweißverbindungen zwischen dem Mantel und den abgewinkelten Flanschen der Seitenteilen miteinander verbunden.

Zur Vereinfachung dieses relativ aufwendigen Herstellungsprozesses ist aus der US-A-3 653 116 ein Radialgebläse mit einem Gehäuse bekannt, bei dem der Mantel an seinen beiden in Umfangsrichtung verlaufenden Seiten mit einem radial nach außen abgewinkelten Schlitzfalz versehen ist, der einen radial nach innen gerichteten Schlitz bildet (siehe Figur 3). In diesen Schlitz werden die ebenen Seitenteile mit ihren äußeren Rändern eingeführt, worauf anschließend die Flansche des Falzes zusammengedrückt werden und so die Seitenteile fest einklemmen. Das Zusammendrücken kann beispielsweise durch Hämmern erfolgen.

Der Nachteil dieses Herstellungsverfahrens besteht darin, daß der Mantel zwischen dem Anfangsbereich a (siehe Figur 1) der Strömungskanalspirale 9 und dem Ausblasstutzen 8 des Gehäuses nicht durch Walzen eines mit Schlitzfalzen versehen Bleches hergestellt werden kann, da die Biegung des Mantels in diesem Bereich zu stark ist. Um diese Schwierigkeit zu beheben, wird bei dem Gehäuse nach der US-A-3 653 116 auf die starke Krümmung der Mantelwand in dem genannten Bereich verzichtet, so daß die Mantelwand stumpf und rechtwinklig gegen den Ausblasstutzen stößt. Eine solche Geometrie hat ungünstige Strömungsverhältnisse zur Folge.

Bei einer anderen bekannten Ausführung, bei der auf die starke Krümmung der Mantelwand im Anfangsbereich verzichtet wird, erstreckt sich die Mantelwand vom Anfangsbereich der Strömungskanalspirale bis zum Ausblasstutzen etwa geradlinig. Um die für den Druckaufbau erforderliche Form der Strömungskanalspirale in ihrem Anfangsbereich zu erreichen, ist bei dieser bekannten Ausführungsform in dem genannten Bereich auf der Innenseite der Mantelwand ein entsprechend geformtes Zusatzteil, eine sogenannte Zunge, angeordnet. Dieser doppelwandige Aufbau des Gehäusemantels im Bereich zwischen dem Anfangsbereich der Strömungskanalspirale und dem Ausblasstutzen stellt jedoch einen erheblichen Mehraufwand bei der Herstellung des Gehäuses dar. Ein weiterer Nachteil dieser bekannten Ausführung besteht darin, daß ein Einbau des Lüfterrades nur durch die Ansaugöffnung möglich ist, was dazu zwingt, zumindest eine Einlaufdüse 20 (Figur 2) als abnehmbares Teil auszubilden, um das Lüfterrad achsial von der Seite einführen zu können.

Aus der FR-A-2 105 109 ist ein Radialgebläse bekannt, bei dem die Seitenteile nicht aus flachen Blechen bestehen, sondern an ihrem Rand nach außen abgewinkelt sind, während der Mantel am Rand mit einem Schlitzfalz versehen ist, dessen Schlitzöffnung nach innen weist und der aus der Außenfläche des Mantels hervortritt. Im stark gekrümmten Anfangsbereich der Strömungskanalspirale ist der Mantel durch eine als selbständiges Teil ausgebildete Zunge ersetzt, die aus einem am Ausblasstutzen liegenden ebenen Teil und einem das Ende des Strömungskanals bildenden stark gebogenen Teil besteht. Der ebene Teil ist an seinen Seiten genauso ausgebildet wie der vorher beschriebene Mantel und in gleicher Weise mit den Seitenteilen verbunden. Diese Verbindung hält die Zunge in Radialgebläse an ihrem Platz. Der stark gekrümmte Teil hat keine Verformung an seinen Randseiten, sondern liegt mit diesen stumpf an den Seitenteilen an, die ebenfalls in diesem stark gekrümmten Teil mit stumpfem Rand ausgebildet sind. Ferner ist der gekrümmte Teil der Zunge mit einer Verlängerung versehen, die im zusammengebauten Zustand unter dem angrenzenden Ende des Mantels liegt. Bei dieser Ausführungsform ist eine formschlüssige Verbindung zwischen Zunge und Seitenteilen in dem stark gekrümmten Bereich nicht vorhanden, so daß in diesem Bereich auch keine vollständige Dichtung des Strömungskanalspiralen-Gehäuses vorhanden ist. Ohne zusätzliche Maßnahmen kann an diesen Stellen daher Luft zwischen Zunge und Seitenteilen austreten.

Der Erfindung liegt die Aufgabe zugrunde, ein Gehäuse für ein Radialgebläse der eingangs genannten Art zu entwickeln, welches in verhältnismäßig einfacher Weise herstellbar ist, bei welchem eine gute Dichtung längs der gesamten Grenzlinien zwischen Seitenteilen und Mantel vorhanden ist und in welches sich das Lüfterrad leicht ein- und ausbauen läßt, was für Wartungszwecke wichtig ist.

Zur Lösung dieser Aufgabe wird ein Gehäuse für ein Radialgebläse gemäß dem Oberbegriff des Anspruches 1 vorgeschlagen, welches erfindungsgemäß die im kennzeichnenden Teil des Anspruches 1 genannten Merkmale hat.

Vorteilhafte Ausgestaltungen der Erfindung sind in den weiteren Ansprüchen genannt.

Anhand der in den Figuren gezeigten Ausführungsbeispiele soll die Erfindung näher erläutert werden. Es zeigen
- Figur 1: ein Ausführungsbeispiel eines Gehäuses für ein Radialgebläse gemäß der Erfindung in Seitenansicht mit eingesetztem Lüfterrad,
- Figur 2: einen Schnitt längs der Linie A-A in Figur 1,
- Figur 3: das in Figur 2 mit B bezeichnete Detail in vergrößertem Maßstab,
- Figur 4: das in Figur 2 mit C bezeichnete Detail in vergrößertem Maßstab,
- Figur 5: einen Schnitt durch einen Teil des Gehäuses gemäß Figur 2 längs der Linie D-D in Figur 2.

Das in den Figuren 1 und 2 dargestellte Gehäuse für ein Radialgebläse ist aufgebaut aus zwei im wesentlichen ebenen spiegelbildlichen Seitenteilen 1a, 1b und einem Mantel 2. Der Mantel 2 wird aus einem ebenen Blechstreifen hergestellt, dessen Bereiche an den langen Seiten des Bleches abgewinkelt werden und je einen Schlitzfalz 5 mit einem Schlitz 6 bilden (Figur 3). Dieses mit den beiden Schlitzfalzen 5 versehene Blech wird in einer Biegevorrichtung in eine Bogenform gebogen, die der spiralförmigen Umfangsstrecke von b bis c in Figur 1 entspricht. Die Biegung erfolgt nach derjenigen Seite, die den Schlitzfalzen 5 abgewandt ist, so daß die Schlitzfalzen 5 radial nach außen stehen und die Schlitze 6 radial nach innen offen sind. In diese Schlitze werden die Seitenteile 1a, 1b eingeschoben, und anschließend werden die Schlitzfalze zusammengedrückt, so daß die Seitenteile 1a, 1b in ihnen fest verklemmt werden. Das Zusammendrücken kann beispielsweise durch Hämmern geschehen, und der Zusammenhalt kann durch Prägestellen im Falzbereich verstärkt werden. In dem Umfangsbereich von etwa b bis d besteht der Mantel aus einem Blech, das in Umfangsrichtung in die in Figur 1 gezeigte Form gebogen ist. Dieses Teil, das als Zunge 4 bezeichnet wird, hat also keine seitlichen Schlitzfalze. Wegen des starken Krümmungsradius, den die Zunge im gebogenen Zustand aufweist, wäre das Biegen eines mit Schlitzfalzen versehenen Bleches nicht durchführbar.

Um die Zunge 4 mit dem restlichen Gehäuse zu verbinden, sind gemäß der Erfindung zwei zueinander spiegelbildlich aufgebaute Formleiste 11a, 11b vorhanden, von denen die Formleiste 11a in den Figuren 4 und 5 in vergrößertem Maßstab dargestellt sind. Die Formleiste ist in ihrer Längsrichtung dem Verlauf der Peripherie des Seitenteils im Bereich von b bis d in Figur 1 angepaßt. Im Querschnitt (Figur 4) besteht die Formleiste aus zwei rechtwinklig zueinander stehenden Flanschen 12, 13, von denen jeder mit einem Schlitz 12a, 13a versehen ist. Mit dem Schlitz 13a werden die beiden zu einem Gehäuse gehörenden Formleisten auf je eine Längsseite der Zunge 4 aufgeschoben, und anschließend wird die Zunge 4 mit den beiden Formleisten so auf die beiden Seitenteile 1a, 1b aufgesetzt, daß die radial äußeren Ränder der Seitenteile in den anderen Schlitz 12a hineinragen. Die Schlitze 12a, 13a sind so bemessen, daß das Aufschieben mit einer gewissen Klemmwirkung der Schlitze leicht von Hand durchführbar ist.

An ihrem vom Ausblasstutzen 8 abgewandten Ende ist die Zunge 4 über ein kurzes Stück 4a radial nach innen abgesetzt. Mit diesem abgesetzten Endteil wird die Zunge beim Einsetzen in das Gehäuse unter den Mantel 2 geschoben.

Die Schlitze 12a,13a der Formleiste sind an ihrem dem Mantel 2 zugewandten Ende auf einer kurzen Strecke e (siehe Figur 5) verbreitert ausgeführt, so daß sie über den Schlitzfalz 5 beziehungsweise das Mantelblech geschoben werden können. Der radial gerichtete Flansch 12 ist in diesem Bereich in Längsrichtung (Umfangsrichtung) der Formleiste vorzugsweise etwas länger ausgebildet als der die Zunge 4 aufnehmende achsial gerichtete Flansch 13a. An dem an den Ausblasstutzen 8 angrenzenden Ende der Formleiste ist diese mit einem an das Seitenteil anlegbaren Flansch 17 versehen, über den die Formleiste mittels einer Schraube 13 mit dem Seitenteil verschraubt werden kann. In diesem Endbereich ist der radial nach außen weisende Flansch 12 sowie die Wange 13b (Figur 4) des achsial gerichteten Flansches 13 weggenommen.

Durch die Erfindung wird ein Gehäuse für ein Radialgebläse geschaffen, bei welchem der Mantel 2 mit den bereits bekannten vorteilhaften Schlitzfalzen 5 versehen und gebogen werden kann. In dem stark gebogenen Bereich a der Strömungskanalspirale 9 ist die Zunge 4 mit Hilfe der Formleisten leicht einsetzbar und durch Lösen der Schraube 13 leicht herausnehmbar. Bei herausgenommener Zunge ist eine Öffnung vorhanden, die sich in Figur 1 etwa waagerecht von b bis c erstreckt. Durch diese Öffnung kann das Lüfterrad 22 bequem in das Gehäuse eingeführt werden. Die Lager des Lüfterrades werden dabei durch ein dreiarmiges an die Seitenteile anschraubbares Gestänge 21 gehalten. Dank der radialen Einführbarkeit des Lüfterrades 22 können die Einlaufdüsen 20, deren Innendurchmesser kleiner als der des Lüfterrades ist, durch einfache Einprägung der Seitenteile im Bereich ihrer zentralen Öffnung hergestellt werden.

Die Formleisten sind gemäß der Erfindung vorzugsweise als Spritzgußteile ausgeführt und bestehen vorzugsweise aus einem geeigneten Kunststoff.

## Patentansprüche

1. Gehäuse für Radialgebläse mit zwei Seitenteilen (1a,1b) und einem Mantel (2), wobei zur Verbindung des Mantels mit den Seitenteilen der Mantel an seinem in Umfangsrichtung des Gehäuses verlaufenden Seiten mit einem radial nach außen abgewinkelten und radial nach innen offenen Schlitzfalz (5) versehen ist, in welchen je eines der Seitenteile hineinragt und durch Zusammenklemmen des Schlitzfalzes fest mit dem Mantel (2) verbunden ist, **dadurch gekennzeichnet,** daß im Bereich des Anfangs der Strömungskanalspirale (9) die radial äußere Wand der Strömungskanalspirale von einer als separates Teil ausgebildeten Zunge (4) gebildet wird, welche den Mantel im Bereich zwischen dem Ausblasstutzen (8) und dem Anfangsbereich der Strömungskanalspirale (9) bildet, daß die Zunge mittels zweier Formleisten (11a,11b) mit dem übrigen Gehäuse verbindbar ist, daß jede Formleiste (11a,11b) in ihrer Längsrichtung dem Verlauf des Seitenteiles (1a,1b) angepaßt ist und eine im wesentlichen rechtwinkligen Querschnitt hat, wobei jeder Flansch (12,13) des rechtwinkligen Querschnittes mit je einem offenen Schlitz (12a,13a) versehen ist, von denen der eine Schlitz (13a) zur Aufnahme des Randbereiches der Zunge (4) und der andere Schlitz (12a) zur Aufnahme des radial äußeren Randbereiches eines Seitenteils (1a,1b) dient.

2. Gehäuse nach Anspruch 1, **dadurch gekennzeichnet**, daß die Zunge (4) an ihrem dem Ausblasstutzen (8) abgewandten Ende geringfügig radial nach innen abgesetzt ist und mit dem abgesetzten Teil (4a) überlappend unter den Mantel (2) schiebbar ist.

3. Gehäuse nach einem der Ansprüche 1 oder 2, **dadurch gekennzeichnet**, daß die Schlitze (12a,13a) in den Formleisten (11a,11b) an dem vom Ausblasstutzen (8) abgewandten Ende derart verbreitert sind, daß sie sich zugleich über den Mantel (2) und dessen Schlitzfalze (5) schieben lassen.

4. Gehäuse nach einem der vorhergehenden Ansprüche, **dadurch gekennzeichnet**, daß jede Formleiste (11a,11b) nahe dem Ausblasstutzen (8) mittels einer lösbaren formschlüssigen Verbindung (13) mit dem zugehörigen Seitenteil (1a,1b) verbindbar ist.

5. Gehäuse nach Anspruch 4, **dadurch gekennzeichnet**, daß jede Formleiste (11a,11b) nahe dem Ausblasstutzen (8) mit einem am Seitenteil (1a,1b) anlegbaren Flansch (17) versehen ist, durch den die lösbare formschlüssige Verbindung (13) geführt ist.

6. Gehäuse nach einem der vorhergehenden Ansprüche, **dadurch gekennzeichnet**, daß jede Formleiste (11a,11b) nahe dem Ausblasstutzen (8) ohne den radial nach außen gerichteten Flansch (11a,11b) und ohne die äußere Wange des achsparallelen Flansches (13) ausgebildet ist.

7. Gehäuse nach einem der vorhergehenden Ansprüche, **dadurch gekennzeichnet**, daß die Formleisten (11a,11b) im Spritzgußverfahren hergestellt sind.

8. Gehäuse nach einem der vorhergehenden Ansprüche, **dadurch gekennzeichnet**, daß die Formleisten (11a,11b) aus Kunststoff, vorzugsweise glasfaserverstärktem Kunststoff, bestehen.

## Claims

1. Housing for a radial blower with two side portion (1a, 1b) and an envelope portion (2), with the envelope portion, for connecting the envelope portion with the side portions, being provided with a radially outwardly extending and radially inwardly open slit-fold (5) extending along the edges of the envelope portion (2) in the circumferential direction of the housing, each side portion being inserted into one of said slit-folds (5) and being rigidly connected to the envelope portion (2) by compression of the slit-fold, **characterized** in that at the initial area of the flow channel spiral (9) the radially outer wall of the flow channel spiral is formed by a separate tongue (4) which forms the envelope in the area between the blow-out nozzle (8) and the initial area of the flow channel spiral (9), that the tongue is connectable to the rest of the housing by means of two fitting-strips (11a, 11b), that each fitting-strip (11a, 11b) has been adjusted in its longitudinal direction to the course of the side portion (1a, 1b) and exhibits a substantially rectangular cross-section, with each flange (12, 13) in the rectangular cross-section being provided with an open slit (12a, 13a) one of these slits (13a) serving to accommodate the edge portion of the tongue (4) and the other slit (12a) to accommodate the radially outer edge portion of a side portion (1a, 1b).

2. Housing according to claim 1, **characterized** in that the tongue (4), at its end showing away from the blow-out nozzle (8), is provided with a slight radial recess and that the tongue can be pushed with said recessed section (4a) below the envelope portion (2) in overlapping manner.

3. Housing according to any of claims 1 or 2, **characterized** in that that the slits (12a, 13a) in the fitting-strips (11a, 11b) are enlarged at the end showing away from the blow-out nozzle (8) in such a manner that they may be pushed simultaneously over the envelope portion (2) and its slit-fold (5).

4. Housing according to any of the preceding claims, **characterized** in that each fitting-strip (11a, 11b) is connectable, near the blow-out nozzle (8), to the associated side portion (1a, 1b) by means of a detachable form-fit connection (13).

5. Housing according to claim 4**, characterized** in that each fitting-strip (11a, 11b) is provided, near the blow-out nozzle (8), with a flange, which can be brought into contact with a side portion (1a, 1b), and through which said detachable form-fit connection (13) passes.

6. Housing according to any of the preceding claims, **characterized** in that each fitting-strip (11a, 11b), near the blow-out nozzle (8), is formed without said radial outwardly directed flange (11a, 11b) and without the outer plate of the flange (13) extending parallel to the axis of the blower.

7. Housing according to any of the preceding claims, **characterized** in that the fitting-strips (11a, 11b) are manufactured by injection molding.

8. Housing according to any of the preceding claims, **characterized** in that the fitting-strips (11a, 11b) are made of plastic, preferably of glass fiber-reinforced plastic.

## Revendications

1. Carter pour ventilateur radial, comportant deux parties latérales (1a,1b) et une enveloppe (2), et dans lequel pour raccorder l'enveloppe aux parties latérales, l'enveloppe comporte, sur son côté qui s'étend dans la direction circonférentielle du carter, une agrafure à fente (5) qui est rabattu radialement vers l'extérieur et est ouvert radialement vers l'intérieur et dans lequel respectivement l'une des parties latérales pénètre et est raccordée rigidement à l'enveloppe (2) lors de la réunion par serrage de l'agrafure à fente, caractérisé par le fait que dans la zone de départ de la spirale (9) du canal d'écoulement, la paroi, extérieure du point de vue radial, de la spirale du canal d'écoulement est formée par une patte (4) réalisée sous la forme d'un élément séparé et qui forme l'enveloppe dans la zone située entre la tubulure de refoulement (8) et la zone de départ de la spirale (9) du canal d'écoulement, que la patte peut être raccordée au reste du carter au moyen de deux barrettes moulées (11a,11b), que chaque barrette moulée (11a,11b) est adaptée, dans sa direction longitudinale, à la forme de la partie latérale (1a,1b) et possède une section transversale sensiblement rectangulaire, chaque bride (12,13) de la section transversale rectangulaire étant respectivement pourvue d'une fente ouverte (12a,13a), dont l'une (13a) sert à loger la partie marginale de la patte (4), tandis que l'autre (12a) sert à loger la zone maginale, extérieure du point devue radial, d'une partie latérale (1a,1b).

2. Carter suivant la revendication 1, caractérisé par le fait que la patte (4) est légèrement repliée radialement vers l'intérieur au niveau de son extrémité située à l'opposé de la tubulure de refoulement (8) et peut être repoussée en recouvrement au-dessous de l'enveloppe (2), par sa partie coudée (4a).

3. Carter suivant l'une des revendications 1 ou 2, caractérisé par le fait que les fentes (12a,13a) ménagées dans les barrettes moulées (11a,11b) sont élargies au niveau de l'extrémité tournée à l'opposé de la tubulure de refoulement (8) de sorte qu'on peut les repousser simultanément pardessus l'enveloppe (2) et l'agrafure à fente (5) de cette dernière.

4. Carter suivant l'une des revendications précédentes, caractérisé par le fait que chaque barrette moulée (11a,11b) peut être raccordée, à proximité de la tubulure de refoulement (8), à la partie latérale associée (1a,1b) au moyen d'un système amovible (13) de raccordement par formes complémentaires.

5. Carter suivant la revendication 4, caractérisé par le fait que chaque barrette moulée (11a,11b) comporte, à proximité de la tubulure de refoulement (8), une bride (17), qui peut être appliquée sur la partie latérale (1a,1b) et que traverse le système de liaison amovible par formes complémentaires (13).

6. Carter suivant l'une des revendications précédentes, caractérisé par le fait que chaque barrette moulée (11a,11b) est formée, à proximité de la tubulure de refoulement (8), sans la bride (11a,11b) dirigée radialement vers l'extérieur et sans le flasque extérieur de la bride (13) parallèle à l'axe.

7. Carter suivant l'une des revendications précédentes, caractérisé par le fait que les barrettes moulées (11a,11b) sont fabriquées selon le procédé de moulage par injection.

8. Procédé suivant l'une des revendications précédentes, caractérisé par le fait que les barrettes moulées (11a,11b) sont réalisées en matière plastique, de préférence en une matière plastique renforcée par des fibres de verre.
